# EUROPÄISCHE PATENTSCHRIFT

(11) **EP 1 220 368 B1**
(45) Veröffentlichungstag und Bekanntmachung des Hinweises auf die Patenterteilung: **23.06.2004**
(21) Anmeldenummer: 01130785.7
(22) Anmeldetag: 22.12.2001
(51) Int. Cl.: H01R 13/58, H01R 12/08

(54) **Steckverbinder für flexible Flachbandleiter**
Connector for flat cable
Connecteur pour cable plat

(30) Priorität: 27.12.2000 DE 10065354
(43) Veröffentlichungstag der Anmeldung: 03.07.2002
(73) Patentinhaber: Grote & Hartmann GmbH & Co. KG, D-42369 Wuppertal (DE)
(72) Erfinder: Luther, Heinz, 58579 Schalksmühle (DE); Kaiser, Michael, 42285 Wuppertal (DE)
(74) Vertreter: Patentanwälte Dr. Solf & Zapf

(56) Entgegenhaltungen:
- EP-A- 0 283 119
- DE-A- 19 750 224
- US-A- 5 308 262
- US-A- 5 397 247
- US-A- 5 860 832
- US-A- 5 904 589
- US-A- 6 089 905

## Beschreibung

Die Erfindung betrifft einen Steckverbinder aus dielektrischem Material, z.B. aus Kunststoff zur Lagerung und Kontaktierung eines flexiblen Flachbandleiters, insbesondere eines Polienleiters, nach dem Oberbegriff des Anspruchs 1.

Ein derartiger Steckverbinder wird z.B. in der DE 199 44 493.5 beschrieben. Um den Folienleiter im Gehäuse im Steckschlitz zu fixieren, sind ortsfeste Haltenocken vorgesehen, die in entsprechende Ausnehmungen der Folie des Folienleiters derart eingreifen, daß der Folienleiter im Steckschlitz nicht mehr hin- und herbewegbar ist.

In der DE 100 45 425.9 wird ein Steckverbindergehäuse für flexible elektrische Flachbandleiter beschrieben, das zweiteilig ausgebildet ist, wobei der Flachbandleiter durch Clipsen, Verpressen, Kleben, Ultraschallschweißen oder dergleichen zwischen den Gehäuseteilen verspannt wird.

Diese Halterungen für den Flachbandleiter im Steckverbindergehäuse sollen nicht nur den Flachbandleiter festhalten, sondern auch exakt ausrichten bzw. fixieren, so daß beim Stecken eines Gegensteckerverbindergehäuses die Kontaktstellen der im Gegensteckerverbindergehäuse in Kontaktelementkammern sitzenden Kontaktelemente die Leiterbahnen des im Steckverbindergehäuse lagernden Flachbandleiters ordnungsgemäß kontaktieren.

In der US 5,904,589 wird ein Steckverbinder für Flachleiter beschrieben, bei dem eine Vielzahl von parallelen Leitern eines Flachleiters in einem Isolationsgehäuse eingeführt sind. Durch Anpressen des Flachleiters mittels eines Schiebers gegen die Kontaktstellen wird eine elektrische Verbindung hergestellt. Die Fixierung des Schiebers erfolgt über einen Vorsprung, der auf einem Kontaktarm angeordnet ist und über eine Vertiefung auf Seiten des Schiebers. Durch diese Rastungseinrichtung wird der Schieber am Kontaktgehäuse gesichert.

Nachteilig bei den bekannten Halteeinrichtungen ist, daß sie die Montage des Flachbandleiters behindern bzw. erschweren. Hinzu kommt, daß sie eine flächenverkehrte Montage des Flachbandleiters ermöglichen, das heißt, daß ein Einlegen des Flachbandleiters z.B. mit den freien kontaktierbaren Leiterbahnen nach unten zulassen, während die Kontaktstellen der Kontaktelemente zur Kontaktierung von oben eingerichtet sind.

Aufgabe der Erfindung ist, Steckverbinder für flexible Flachbandleiter zu schaffen, bei denen die Halteeinrichtung für den flexiblen Flachbandleiter das Einschieben des Flachbandleiters in das Steckverbindergehäuse nicht behindert und eine einfache Montage ermöglicht wird. Zudem soll verhinderbar sein, daß das Steckverbindergehäuse mit flächenverkehrt montiertem Flachbandleiter in das Gegensteckverbindergehäuse einsetzbar ist.

Diese Aufgabe ist mit den Merkmalen des Anspruchs 1 lösbar. Vorteilhafte Weiterbildungen erfinderischen Gehalts werden in den von diesen Ansprüchen abhängigen Ansprüchen charakterisiert.

Anhand der Zeichnung wird die Erfindung im folgenden beispielhaft näher erläutert. Es zeigen:
- Fig. 1: eine Draufsicht auf einen Flachbandleiter-Steckverbinder;
- Fig. 2: einen Längsschnitt durch den Flachbandleiter-Steckverbinder nach Fig. 1 entlang der Linie A-B in Fig. 1 mit Blickrichtung in Pfeilrichtung;
- Fig. 3a,b,c: die Einzelteile des Steckverbinders nach Fig. 2 in verschiedenen Vormontagen;
- Fig. 4: eine perspektivische Unteransicht des Flachbandleiter-Steckverbindergehäuses des Steckverbinders nach Fig. 2;
- Fig. 5: eine perspektivische Draufsicht auf das Flachbandleiter-Steckverbindergehäuse nach Fig. 4;
- Fig. 6: eine Draufsicht auf eine weitere Ausführungsform eines Flachbandleiter-Steckverbinders;
- Fig. 7: einen Längsschnitt durch den Flachbandleiter-Steckverbinder nach Fig. 6 entlang der Linie C-D in Fig. 6 mit Blickrichtung in Pfeilrichtung;
- Fig. 8a,b,c: den Steckverbinder nach Fig. 7 in verschiedenen Vormontagen.

Der Flachbandleiter-Steckverbinder 1 gemäß Fig. 1 bis 5 weist ein Kontaktelement-Steckergehäuse 2 und ein passend in das Steckergehäuse 2 einsetzbares Flachbandleiter-Gegensteckergehäuse 3 auf (Fig. 1). Kontaktiert wird mindestens eine Leiterbahn eines in der Regel mehrere Leiterbahnen nebeneinander aufweisenden, im Gegensteckergehäuse 3 fixierten Flachbandleiters 4 mit mindestens einem in entsprechenden Kammern des Steckergehäuses 2 lagernden Kontaktelement 5 (Fig. 2).

Im Kontaktelement-Steckergehäuse 2 sind seitlich benachbart mehrere Kontaktelementkammern 6 ausgebildet, in denen die Kontaktelemente 5 ortsfest lagern. Einendig ist eine Stecköffnung 10 für das Gegensteckergehäuse 3 und anderendig ein Kontaktausgang 11 für Anschlußelemente 12 des Kontaktelements 5 vorgesehen.

Die Kontaktelemente 5 weisen eine Kontaktstelle 7 zwischen einem oberen Kontaktfederarm 8 und einem unteren Kontaktarm 9 auf. Die Kontaktstelle 7 befindet sich zwischen dem Kontaktausgang 11 und der Stecköffnung 10 etwa im Mittenbereich einer Kontaktelementkammer 6. Seitlich nebeneinander angeordnete Kontaktet eilen 7 benachbarter Kontaktelemente 5 befinden sich in einem seitlichen Abstand voneinander, der dem Abstand der Leiterbahnen des Flachbandleiters 4 entspricht. Die Kontaktelemente 5 weisen entgegengesetzt zu ihrer Kontaktstelle 7 das. Anschlußelement 12 zur Kontaktierung eines anderen elektrischen Elements auf. Im dargestellten Beispiel verfügt das Kontaktelement 5 über ein Lötbein 12, das den Kontaktausgang 11 des Steckergehäuses 2 durchgreift. Die Ausgestaltung der Kontaktelemente 5 ist nicht kritisch im Zusammenhang mit der vorliegenden Erfindung, weshalb die Kontaktelemente nicht weitergehend beschrieben werden. Wesentlich ist lediglich, daß eine Kontaktstelle 7 für eine Leiterbahn eines Flachbandleiters 4 vorgesehen ist.

Ebenso ist die Raumform des Steckergehäuses 2 unkritisch. Vorhanden sein muß eine Stecköffnung 10 für das Gegensteckergehäuse 3 sowie Anschläge z.B. im Innern für eine Steckbegrenzung des Gegensteckergehäuses 3 sowie Rastmittel zur Verrastung der Gehäuse 2, 3 miteinander nach deren ordnungsgemäßem Zusammenstekken.

Das zweckmäßigerweise quaderförmige Flachbandleiter-Gegenstekkergehäuae 3 hat eine Bodenwandung 18, eine Deckenwandung 19 und zwei Seitenwandungen 20 (Fig. 4, 5) und weist einendig bzw. vorderseitig ein Steckgesicht 13 und anderendig bzw. rückwärtig eine Schlitzöffnung 14 für das Einschieben des Flachbandleiters 4 auf. Im Steckgesicht 13 münden sich in Längsrichtung erstrekkende Kanäle 15 (Fig. 4) für den Eingriff des Kontaktfederarms 8 der Kontaktelemente 5.

Von der Schlitzöffnung 14 bis zum Steckgesicht 13 erstreckt sich ein Flachbandleitersteckschlitz 16 für die Aufnahme das Flachbandleiters 4 im Gegensteckergehäuse 3 (Fig. 3a, 3b). Steckgesichtseitig ist ein Anschlagelement 17 vorgesehen, gegen das der vollständig eingeführte Flachbandleiter 4 geschoben wird. Das Anschlagelement 17 befindet sich zweckmäßigerweise nicht in Längsrichtung fluchtend zum Steckschlitz 16 sondern etwas in Richtung Bodenwandung 18 versetzt angeordnet. In Kombination damit wird der Steckschlitz 16 hinter das Anschlagelement 17 geführt. Dazu sind z.B. im Bereich der Kanäle 15 bzw. im Steckgesichtbereich Ableitelemente z.B. sich in Längsrichtung des Gehäuses 3 erstreckende Leitkufen (nicht dargestellt) eingeformt, die den Vorderkantenbereich 21 des Flachbandleiters 4 hinter das Anschlagelement 17 schräg nach unten ableiten. Der zweck dieser Anordnung wird weiter unten erläutert.

Zudem ist im Bereich hinter dem Steckgesicht 13 ein sich in Richtung Schlitzöffnung 14 erstreckendes Widerlagerelement 22 für die Abstützung des Flachbandleiters 4 zur und während der Kontaktierung mit dem Kontaktfederarm 8 des Kontaktelements 5 eingeformt.

Das Anschlagelement 17 ist derart positioniert und dimensioniert; daß es beim Zusammenstecken der Gehäuse 2, 3 zwischen die Arme 7, 9 der Kontaktelemente 5 fährt und die Kontaktstellen 7 aufweitet, so daß der Kontaktfederarm 8 erst nach einer vorbestimmten Einschubstrecke des Gehäuses 3 auf die Leiterbahnen des Flachbandleiters 4 trifft und dadurch die Leiterbahnen von Reibkräften weitgehend verschont werden.

Nach einer erste Ausführungsform der Erfindung ist eine Sperrklinkeneinrichtung 23 zur Fixierung des Flachbandleiters im Flachbandleiter-Gegensteckergehäuse 3 vorgesehen, die das Einschieben des Flachbandleiters 4 bis zum Anschlag 17 nicht behindert und erst wirksam werden kann, wenn der Flachbandleiter 4 ordnungsgemäß im Gehäuse 3 steckt, wobei ist die Sperrklinkeneinrichtung 23 so angeordnet ist, daß sie das Stecken des Gegensteckergehäuses 3 in das Steckergehäuse 2 behindert, wenn der Flachbandleiter 4 mit der Sperrklinkeneinrichtung 23 nicht ordnungsgemäß fixiert ist (go-nogo-Einrichtung).

Nach einer weiteren Ausführungsform der Erfindung ist die sperrklinkeneinrichtung 23 derart ausgebildet, daß sie den Flachbandleiter 4 nur fixieren kann, wenn der Flachbandleiter 4 volletändig und flächenrichtig in das Gehäuse 3 eingeschoben ist. Insofern beinhaltet die Sperrklinkeneinrichtung 23 in Kombination mit einer entsprechenden Einrichtung im Flachbandleiter 4 auch eine Unverwechselbarkeitskodierung.

Die Sperrklinkeneinrichtung 23 ist bei dem in den Figuren 1 bis 5 abgebildeten Beispiel einteiliger Bestandteil des Gegenstekkergehäuses 3. Sie weist eine im Bereich des Steckschlitzes 14 angebundene, sich in Richtung Steckgesicht bis etwa in den Längsmittenbereich des Gehäuses 3 erstreckende, an der Anbindungsstelle scharnierend angeordnete, zweckmäßigerweise längs geschlitzte Sperrklinkenlasche 24 auf, in deren steckgesichtseitigem Endbereich in Richtung Gehäusebodenwandung 18 vorspringende, sich in Längsrichtung erstreckende, seitlich auf Abstand nebeneinander angeordnete schmale Sperrklinkenstege 25, 26 angeformt sind.

Die Sperrklinkenstege 25, 26 weisen eine der Höhe des Gehäuses 3 entsprechende Höhe H, eine sich in Längsrichtung des Gehäuses 3 erstreckende Länge L und eine z.B. dem Zwischenraum zwischen Leiterbahnen des Flachbandleiters 4 entsprechende Dicke D auf (Fig. 3a, 4). Wesentlich ist, daß der Sperrklinkensteg 25 im Vergleich zum Sperrklinkensteg 26 unterschiedlich ist, z.B. eine unterschiedliche Raumform und/oder unterschiedliche Abmessungen hat. Im abgebildeten Beispiel ist der Steg 25 länger ausgebildet als der Steg 26. Der Zweck der Unterschiedlichkeit wird weiter unten erläutert.

Vorzugsweise ist die Sperrklinkenlasche 24 derart angeformt bzw. angeordnet, daß sie nach der Formgebung in einer Vormontagestellung schräg nach außen abgewinkelt absteht (Fig. 3a, 3b, 4, 5), so daß die Sperrklinkenstege 25, 26 nicht in den Flachbandleitersteckschlitz 16 ragen. Zweckmäßigerweise sind zur Gewährleistung dieser Vormontagestellung der Lasche 24 zerbrechliche Mittel zwischen der Lasche 24 und dem Gehäuse 3 vorgesehen, die diese Stellung abstützen. Beispielsweise ist mindestens eine Kante der Lasche 24 und/oder ein Steg 25, 26, vorzugsweise beide Stege 25, 26, über einen dünnen Sollbruchsteg 27 am Gehäuse 3 angebunden, der beim einschwenkenden Eindrücken der Lasche 24 bricht (Fig. 3b).

Des weiteren weist die Lasche 24 an der vorderen freien Querkante 28 Rastmittel z.B. in Form von Rastvorsprüngen 29 auf, die eine dafür am Gehäuse 3 vorgesehene Rastkante 30 im Montagezustand des Gehäuses hintergreifen (Fig. 4, 3c).

Für die Aufnahme bzw. das Eingreifen der Sperrklinkenstege 25, 26 im montierten Zustand sind das Gehäuse 3 durchdringende Schlitze 31, 32 eingeformt, deren Abmessungen den unterschiedlichen Abmessungen der Sperrklinkenstege 25, 26 entsprechen (Fig. 4).

In Kombination mit den Sperrklinkenstegen 25, 26 sind im Flachbandleiter 4 neben den Leiterbahnen 2 den Schlitzen 31, 32 bzw. den Sperrklinkenstegen 25, 26 entsprechende Langlöcher 33 ausgestanzt, derart, daß nur wenn der Flachbandleiter 4 bis gegen das Anschlagelement 17 geschoben ist, die Langlöcher 33 mit dem Schlitz 31, 32 fluchten und von den Sperrklinkenstegen 25, 26 formschlüssig durchgriffen werden können. Insofern kann die Sperrklinkeneinrichtung 23 erst in die Montagestellung gebracht werden, wenn der Flachbandleiter 4 ordnungsgemäß eingeführt ist. Wird bei unvollständigem Einführen des Flachbandleiters 4 versucht, die Sperrklinkenlasche 24 einzudrücken, stoßen die Sperrklinkenstege 25, 26 auf das Folienmaterial des Flachbandleiters 4 und die Sperrklinkenlasche 24 bleibt abgewinkelt nach außen überstehend, so daß das Gehäuse 3 nicht in das Gehäuse 2 eingesetzt werden kann, weil die Sperrklinkenlasche 24 und/oder die Sperrklinkenstege 25, 26 gegen eine Kante des Gehäuses 2 stoßen (go-nogo-Einrichtung).

In Kombination mit den zu Kodierzwecken raumformmäßig bzw. abmessungsmäßig unterschiedlichen Sperrklinkenstegen 25, 26 sind zum gleichen Zweck im Flachbandleiter 4 neben den Leiterbahnen entsprechend unterschiedlich große bzw. lange Langlöcher 33 ausgestanzt derart, daß nur bei flächenrichtiger Lage des Flachbandleiters 4 im Gehäuse 3 die Sperrklinkenstege 25, 26 in die Langlöcher 33 passen (Unverwechselbarkeitskodierung).

Steckbegrenzungsmittel üblicher Bauart begrenzen das Zusammenstecken der Gehäuse 2 und 3. Zudem können übliche Verrastungsmittel vorgesehen sein, die die Gehäuse 2, 3 in gestecktem Zustand miteinander verrasten.

Bei der in den Fig. 1 bis 5 abgebildeten Ausführungsform der Erfindung paßt das den Flachbandleiter 4 tragende Gegensteckergehäuse in das die Kontaktelemente 5 lagernde Steckergehäuse 2. Das Ausführungsbeispiel nach Fig. 6 bis 8 weist ein Kontaktelemente 5 lagerndes Steckergehäuse 2 auf, das in das den Flachbandleiter 4 tragende Gegensteckergehäuse 3 paßt. Dabei ist die kombinierte go-nogo/Sperrklinkeneinrichtung 23 am Steckergehäuse 2 angeordnet. Die im Vormontagezustand nach außen abgewinkelte Sperrklinkenlasche 24 erstreckt sich als Teil der Deckenwandung 34 vom Bereich des Kontaktausgangs 11 zum Bereich der Stecköffnung 10, wobei in der Deckenwandung 19 des Gegensteckergehäuses 3 eine Querkante 19a das Einschieben des Steckergehäuses 2 in das Gegensteckergehäuse 3 durch seinen Vormontagezustand behindert, indem die Sperrklinkenstege 25, 26 gegen die Querkante 19a stoßen (go-nogo-Einrichtung).

Im übrigen entspricht diese Ausführungsform der Augführungsform gemäß Fig. 1 bis 5, weshalb gleiche Bezugsziffern für die Binzelteile der Vorrichtung in den Fig. 6 bis 8 verwendet sind.

## Patentansprüche

1. Elektrischer Steckverbinder (1) für flexible elektrische Flachbandleiter (4) mit Leiterbahnen, wie z.B. Folienleiter, aufweisend zusammenpassend ein Kontaktelemente (5) lagerndes Steckergehäuse (2) und ein den Flachbandleiter (4) tragendes Gegensteckergehäuse (3), wobei beim Zusammenstecken der beiden Gehäuse (2, 3) die Kontaktierung der Kontaktelemente (5) mit den Leiterbahnen des Flachbandleiters (4) bewirkt wird und wobei Mittel zur orts- und auszugsfesten Fixierung des Flachbandleiters (4) im Gehäuse (2,3) vorgesehen sind, wobei die Mittel zur orts- und auszugsfesten Fixierung des Flachbandleiters (4) eine Sperrklinkeneinrichtung (23) mit einer Vormontagestellung aufweisen, die ein unbehinderndes Einschieben des Flachbandleiters (4) in das Gegensteckergehäuse (3) ermöglicht,
**dadurch gekennzeichnet, dass**
die Sperrklinkeneinrichtung (23), bei nicht ordnungsgemäß eingeführten Flachband (4), im Zusammenwirken mit einem entsprechenden Mittel am Steckergehäuse (2) oder am Gegensteckergehäuse (3) ein Zusammenstecken der Gehäuse (2, 3) behindert.

2. Steckverbinder nach Anspruch 1,
**dadurch gekennzeichnet, dass** die Sperrklinkeneinrichtung (23) Kodiermittel aufweist, die beim Betätigen der Sperrklinkeneinrichtung (23) mit im Flachbandleiter (4) vorgesehenen, dessen flächenrichtige Lage bestimmenden Kodiermitteln (33) zusammenwirken.

3. Steckverbinder nach Anspruch 2,
**dadurch gekennzeichnet,**
**dass** die Kodiermittel der Sperrklinkeneinrichtung (23) mindestens zwei unterschiedliche Sperrklinkenstege (25, 26) und die Kodiermittel des Flachbandleiters (4) dafür entsprechend unterschiedliche Aufnahmen (33) zum formschlüssigen Eingreifen aufweisen.

4. Steckverbinder nach einem oder mehreren der Ansprüche 1 bis 3,
**dadurch gekennzeichnet,**
**dass** das Steckergehäuse (2) seitlich benachbart mehrere Kontaktelementkammern (6) aufweist, in denen die Kontaktelemente (5) ortsfest lagern, wobei die Kontaktelemente (5) eine Kontaktstelle (7) zur Kontaktierung einer Leiterbahn des Flachbandleiters (4) aufweisen und das Steckergehäuse (2) mit einer Stecköffnung (10) für das Gegensteckergehäuse (3) versehen ist.

5. Steckverbinder nach einem oder mehreren der Ansprüche 1 bis 4,
**dadurch gekennzeichnet,**
**dass** das Flachbandleiter-Gegensteckergehäuse (3) eine Bodenwandung (18), eine Deckenwandung (19) und zwei Seitenwandungen (20) und vorderendig ein Steckgesicht (13) und anderendig eine Steckschlitzöffnung (14) für das Einschieben des Flachbandleiters (4) aufweist, wobei im Innenraum des Gegensteckergehäuses (3) sich von der Schlitzöffnung (14) bis zum Steckgesicht erstreckend ein Flachbandleitersteckschlitz (16) für die Aufnahme des Flachbandleiters (4) vorgesehen ist.

6. Steckverbinder nach Anspruch 5,
**dadurch gekennzeichnet,**
**dass** steckgesichtseitig ein Anschlagelement (17) vorgesehen ist, gegen das der vollständig eingeführte Flachbandleiter (4) geschoben wird.

7. Steckverbinder nach Anspruch 6,
**dadurch gekennzeichnet,**
**dass** das Anschlagelement (17) sich in Richtung Bodenwandung (18) versetzt befindet und im Gehäuse Leitmittel eingeformt sind, die den Vorderkantenbereich (21) des Flachbandleiters (4) hinter das Anschlagelement (17) schräg ableiten.

8. Steckverbinder nach Anspruch 6 und/oder 7,
**dadurch gekennzeichnet,**
**dass** sich das Anschlagelement (17) in Höhe der Kontaktstellen (7) des Steckergehäuses (2) befindet.

9. Steckverbinder nach einem oder mehreren der Ansprüche 5 bis 8,
**dadurch gekennzeichnet,**
**dass** im Bereich hinter dem Steckgesicht (13) ein sich in Richtung Schlitzöffnung (14) erstreckendes Widerlagerelement (22) für die Abstützung des Flachbandleiters (4) zur und während der Kontaktierung mit dem Kontaktelement (5) vorgesehen ist.

10. Steckverbinder nach einem oder mehreren der Ansprüche 1 bis 9,
**dadurch gekennzeichnet,**
**dass** die Sperrklinkeneinrichtung (23) eine angebundene, sich in Richtung Steckgesicht erstreckende Sperrklinkenlasche (24) aufweist, in deren steckgesichtseitigem Endbereich in Richtung Gehäuseinnenraum vorspringende Sperrklinkenstege (25, 26) angeordnet sind.

11. Steckverbinder nach Anspruch 10,
**dadurch gekennzeichnet,**
**dass** die Sperrklinkenstege (25, 26) sich in Längsrichtung erstrecken und seitlich auf Abstand nebeneinander angeordnet sind.

12. Steckverbinder nach Anspruch 10 und/oder 11,
**dadurch gekennzeichnet,**
**dass** die Sperrklinkenlasche (24) in einer Vormontagestellung nach außen stehend angeformt ist.

13. Steckverbinder nach Anspruch 12,
**dadurch gekennzeichnet,**
**dass** die Sperrklinkenlasche (24) schräg nach außen abgewinkelt absteht und zum Gehäuse (2, 3) hin schwenkbar angeformt ist.

14. Steckverbinder nach Anspruch 12 und/oder 13,
**dadurch gekennzeichnet,**
**dass** Stützmittel zur Gewährleistung der veränderbaren Vormontagestellung der Sperrklinkeneinrichtung (23) vorgesehen sind.

15. Steckverbinder nach Anspruch 14,
**dadurch gekennzeichnet,**
**dass** mindestens ein Sollbruchsteg (27) zwischen dem Gehäuse (3) und der Sperrklinkeneinrichtung (23) vorgesehen ist.

16. Steckverbinder nach Anspruch 14 und/oder 15,
**dadurch gekennzeichnet,**
**dass** mindestens ein Sperrklinkensteg (25, 26) oder die Sperrklinkenlasche (24) über mindestens einen Sollbruchsteg (27) am Gehäuse (3) angebunden sind, der beim Einschwenken der Lasche (24) bricht.

17. Steckverbinder nach einem oder mehreren der Ansprüche 10 bis 16,
**dadurch gekennzeichnet,**
**dass** Rastmittel (29, 30) zwischen der Sperrklinkeneinrichtung (23) und dem Gehäuse (2, 3) vorgesehen sind.

18. Steckverbinder nach einem oder mehreren der Ansprüche 10 bis 17,
**dadurch gekennzeichnet,**
**dass** für die Aufnahme der Sperrklinkenstege (25, 26) das Gehäuse (2, 3) durchdringende Schlitze (31, 32) eingeformt sind, deren Abmessungen den Abmessungen der Sperrklinkenstege (25, 26) entsprechen.

19. Steckverbinder nach einem oder mehreren der Ansprüche 1 bis 18,
**dadurch gekennzeichnet,**
**dass** im Flachbandleiter (4) neben den Leiterbahnen als Fixier- und Kodierelemente von Mitteln der Sperrklinkeneinrichtung (23) durchgreifbare Löcher (33) vorgesehen sind.

20. Steckverbinder nach Anspruch 19,
**dadurch gekennzeichnet,**
**dass** die Löcher (33) von den Sperrklinkenstegen (25, 26) formschlüssig durchgriffen werden.

21. Steckverbinder nach Anspruch 19 und/oder 20,
**dadurch gekennzeichnet,**
**dass** die Löcher (33) mit den Gehäuseschlitzen (31, 32) fluchten.

22. Steckverbinder nach Anspruch 10,
**dadurch gekennzeichnet,**
**dass** sich die Sperrklinkenlasche (24) als Teil einer Deckenwandung (34) in Richtung Stecköffnung (10) erstreckt, wobei in der Deckenwandung (19) des Gegensteckergehäuses (3) eine Querkante (19a) das Einschieben des Gehäuses (2) im Vormontagezustand behindert.

## Claims

1. Electrical plug-in connector (1) for flexible electrical flat ribbon conductors (4) with conductor tracks, such as foil conductors, for example, having a compatible plug housing (2) supporting contact elements (5) and a compatible opposing plug housing (3) bearing the flat ribbon conductor (4), contact being made between the contact elements (5) and the conductor tracks of the flat ribbon conductor (4) when the two housings (2, 3) are plugged together, and means being provided for fixing the flat ribbon conductor (4) in the housing (2, 3) such that it is fixed in place and cannot be pulled out, the means for fixing the flat ribbon conductor (4) such that it is fixed in place and cannot be pulled out having a detent pawl device (23) with a preassembly position, which makes it possible for the flat ribbon conductor (4) to be pushed into the opposing plug housing (3) unimpeded, **characterized in that**, when the flat ribbon conductor (4) has not been inserted correctly, the detent pawl device (23), interacting with a corresponding means on the plug housing (2) or on the opposing plug housing (3), has an impeding effect when the housings (2, 3) are plugged together.

2. Plug-in connector according to Claim 1, **characterized in that** the detent pawl device (23) has coding means which interact with coding means (33), provided in the flat ribbon conductor (4) and determining the correct position, in terms of area, of said flat ribbon conductor (4), when the detent pawl device (23) is actuated.

3. Plug-in connector according to Claim 2, **characterized in that** the coding means of the detent pawl device (23) have at least two different detent pawl webs (25, 26), and the coding means of the flat ribbon conductor (4) have different receptacles (33), corresponding to the different detent pawl webs (25, 26), to provide interlocking engagement.

4. Plug-in connector according to one or more of Claims 1 to 3, **characterized in that** the plug housing (2) has two or more contact element chambers (6) arranged laterally adjacent to one another, in which the contact elements (5) are supported such that they are fixed in place, the contact elements (5) having a contact point (7) for making contact with a conductor track of the flat ribbon conductor (4), and the plug housing (2) being provided with a plug-in opening (10) for the opposing plug housing (3).

5. Plug-in connector according to one or more of Claims 1 to 4, **characterized in that** the opposing plug housing (3) of the flat ribbon conductor has a base wall (18), a top wall (19) and two side walls (20) and, at the front a plug-in face (13) and, at the other end, a plug-in slot opening (14) for pushing in the flat ribbon conductor (4), a flat ribbon conductor plug in slot (16) for accommodating the flat ribbon conductor (4) being provided in the interior of the opposing plug housing (3) such that it extends from the slot opening (14) to the plug-in face

6. Plug-in connector according to Claim 5', **characterized in that** a stop element (17) is provided on the side of the plug-in face, and the completely inserted flat ribbon conductor (4) is pushed against said stop element (17).

7. Plug-in connector according to Claim 6, **characterized in that** the stop element (17) is offset in the direction of the base wall (18), and guiding means which guide the front edge region (21) of the flat ribbon conductor (4) away at an angle behind the stop element (17) are formed in the housing.

8. Plug-in connector according to Claim 6 and/or 7, **characterized in that** the stop element (17) is at the same level as the contact points (7) of the plug housing (2).

9. Plug-in connector according to one or more of Claims 5 to 8, **characterized in that** an abutting element (22), which extends in the direction of the slot opening (14), for supporting the flat ribbon conductor (4) for the purpose of, and whilst, making contact with the contact element (5) being provided in the region behind the plug in face (13).

10. Plug-in connector according to one or more of Claims 1 to 9, **characterized in that** the detent pawl device (23) has a connected detent pawl tab (24) which extends in the direction of the plug-in face and in whose end region on the side of the plug-in face detent pawl webs (25, 26) protruding in the direction of the housing interior are arranged.

11. Plug-in connector according to Claim 10, **characterized in that** the detent pawl webs (25, 26) extend in the longitudinal direction and are arranged laterally adjacent to one another at a distance from one another.

12. Plug-in connector according to Claim 10 and/or 11, **characterized in that** the detent pawl tab (24) is integrally formed such that it points outwards in a preassembly position.

13. Plug-in connector according to Claim 12, **characterized in that** the detent pawl tab (24) protrudes obliquely at an angle outwards and is integrally formed such that it can pivot towards the housing (2, 3).

14. Plug-in connector according to Claim 12 and/or 13, **characterized in that** supporting means are provided for ensuring the preassembly position (which can be altered) of the detent pawl device (23).

15. Plug-in connector according to Claim 14, **characterized in that** at least one rupture-joint web (27) is provided between the housing (3) and the detent pawl device (23).

16. Plug-in connector according to Claim 14 and/or 15, **characterized in that** at least one detent pawl web (25, 26) or the detent pawl tab (24) is connected to the housing (3) via at least one rupture-joint web (27) which breaks when the tab (24) is pivoted in

17. Plug-in connector according to one or more of Claims 10 to 16, **characterized in that** latching means (29, 30) are provided between the detent pawl device (23) and the housing (2, 3).

18. Plug-in connector according to one or more of Claims 10 to 17, **characterized in that** slots (31, 32) passing through the housing (2, 3) are formed for accommodating the detent pawl webs (25, 26), and their dimensions correspond to the dimensions of the detent pawl webs (25,26).

19. Plug-in connector according to one or more of Claims 1 to 18, **characterized in that** holes (33), through which means of the detent pawl device (23) can pass, are provided, in the form of fixing and coding elements, in the flat ribbon conductor (4) adjacent to the conductor tracks.

20. Plug-in connector according to Claim 19, **characterized in that** the detent pawl webs (25, 26) pass through the holes (33) in an interlocking manner.

21. Plug-in connector according to Claim'19 and/or 20, **characterized in that** the holes (33) are aligned with the housing slots (31, 32).

22. Plug-in connector according to Claim 10, **characterized in that** the detent pawl tab (24) extends as part of a top wall (34) in the direction of the plug-in opening (10), a transverse edge (19a) in the top wall (19) of the opposing plug housing (3) having an impeding effect when the housing (2) is pushed in in the preassembly state.

## Revendications

1. Connecteur électrique (1) pour conducteurs électriques plats flexibles (4) comprenant des pistes conductrices comme, par exemple, des conducteurs pelliculaires et comprenant, ajustés l'un par rapport à l'autre, un boîtier de connecteur (2) qui porte des éléments de contact (5) et un boîtier de connecteur conjugué (3) qui porte le conducteur plat (4), dans lequel, lors de l'emmanchement mutuel des deux boîtiers (2, 3), est réalisée la mise en contact des éléments de contact (5) avec les pistes conductrices du conducteur plat (4) et dans lequel sont prévus des moyens pour l'immobilisation en position fixe et résistante à l'arrachage du conducteur plat (4) dans le boîtier (2, 3), les moyens prévus pour l'immobilisation du conducteur plat (4) en position fixe et résistante à l'arrachage comprenant un dispositif à cliquet d'arrêt (23) possédant une position de pré-montage qui permet un emmanchement sans obstacle du conducteur plat (4) dans le boîtier de connecteur conjugué (3), **caractérisé en ce que**, lorsque le conducteur plat (4) n'est pas introduit correctement, le dispositif à cliquet d'arrêt (23) empêche un emmanchement mutuel des boîtiers (2, 3) en coopérant avec un moyen correspondant prévu sur le boîtier de connecteur (2) ou sur le boîtier de connecteur conjugué (3).

2. Connecteur selon la revendication 1, **caractérisé en ce que** le dispositif à cliquet d'arrêt (23) présente des moyens de codage qui, lors de l'actionnement du dispositif à cliquet d'arrêt (23), coopèrent avec des moyens de codage (33) prévus dans le conducteur plat (4) en déterminant la bonne position de la surface de ce conducteur.

3. Connecteur selon la revendication 2, **caractérisé en ce que** les moyens de codage du dispositif à cliquet d'arrêt (23) présentent au moins deux nervures de cliquet d'arrêt différentes (25, 26) et les moyens de codage du conducteur plat (4) présentent des logements différents correspondants (33) pour la mise en prise par sûreté de forme.

4. Connecteur selon une ou plusieurs des revendications 1 à 3, **caractérisé en ce que** le boîtier de connecteur (2) présente plusieurs chambres d'éléments de contact (6) adjacentes, dans lesquelles les éléments de contact (5) sont disposés en position fixe, les éléments de contact (5) présentant une zone de contact (7) pour la mise en contact d'une piste conductrice du conducteur plat (4), et le boîtier de connecteur (2) étant muni d'une ouverture d'embrochage (10) pour le boîtier de connecteur conjugué (3).

5. Connecteur selon une ou plusieurs des revendications 1 à 4, **caractérisé en ce que** le boîtier de connecteur conjugué pour. conducteur plat (3) présente une paroi de fond (18), une paroi de couvercle (19) et deux parois latérales (20) et, à l'extrémité avant, une face d'embrochage (13) et, à l'autre extrémité, une ouverture de fente d'embrochage (14) pour l'emmanchement du conducteur plat (4), cependant que, dans l'espace intérieur du boîtier de connecteur conjugué (3), est prévue une fente d'embrochage de conducteur plat (16) destinée à recevoir le conducteur plat (4), qui s'étend de l'ouverture de fente (14) jusqu'à la face d'embrochage.

6. Connecteur selon la revendication 5, **caractérisé en ce que**, côté face d'embrochage, est prévu un élément de butée (17) contre lequel le conducteur plat (4) est pressé lorsqu'il est entièrement introduit.

7. Connecteur selon la revendication 6, **caractérisé en ce que** l'élément de butée (17) se trouve décalé en direction de la paroi de fond (18), et dans le boîtier sont formés des moyens déflecteurs qui dévient obliquement la région du bord avant (21) du conducteur plat (4) derrière l'élément de butée ( 17).

8. Connecteur selon la revendication 6 et/ou 7, **caractérisé en ce que** l'élément de butée (17) se trouve au niveau de la zone de contact (7) du boîtier de connecteur (2).

9. Connecteur selon une ou plusieurs des revendications 5 à 8, **caractérisé en ce que**, dans la région située en arrière de la face d'embrochage (13), est prévu un élément d'appui conjugué (22) s'étendant en direction de l'ouverture de fente (14), destiné à donner appui au conducteur plat (4) pour la mise en contact et pendant la mise en contact avec l'élément de contact (5).

10. Connecteur selon une ou plusieurs des revendications 1 à 9, **caractérisé en ce que** le dispositif à cliquet d'arrêt (23) présente une languette de cliquet d'arrêt (24) qui y est fixée et s'étend en direction de la face d'embrochage et dans la région terminale, côté face d'embrochage de laquelle sont disposées des nervures de cliquet d'arrêt (25, 26) qui font saillie en direction du volume intérieur du boîtier.

11. Connecteur selon la revendication 10, **caractérisé en ce que** les nervures de cliquet d'arrêt (25, 26) s'étendent dans la direction longitudinale et sont disposées à écartement l'une de l'autre dans la direction latérale.

12. Connecteur selon la revendication 10 et/ou 11, **caractérisé en ce que** la languette de cliquet d'arrêt (24) est formée en saillie vers l'extérieur dans une position de pré-montage.

13. Connecteur selon la revendication 12, **caractérisé en ce que** la languette de cliquet d'arrêt (24) fait saillie obliquement vers l'extérieur en formant un coude et est formée de façon à pouvoir pivoter en direction du boîtier (2, 3).

14. Connecteur selon la revendication 12 et/ou 13, **caractérisé en ce qu'**il est prévu des moyens d'appui destinés à garantir la position de pré-montage variable du dispositif à cliquet d'arrêt (23).

15. Connecteur selon la revendication 14, **caractérisé en ce qu'**il est prévu au moins un isthme de localisation de la rupture (27) entre le boîtier (3) et le dispositif à cliquet d'arrêt (23).

16. Connecteur selon la revendication 14 et/ou 15, **caractérisé en ce qu'**au moins une nervure de cliquet d'arrêt (25, 26) ou la languette de cliquet d'arrêt (24) sont assemblées par l'intermédiaire d'au moins un isthme de localisation de la rupture (27) prévu sur le boîtier (3), qui se brise lors du pivotement de la languette (24).

17. Connecteur selon une ou plusieurs des revendications 10 à 16, **caractérisé en ce qu'**il est prévu des moyens d'encliquetage (29, 30) entre le dispositif de cliquet d'arrêt (23) et le boîtier (2, 3).

18. Connecteur selon une ou plusieurs des revendications 10 à 17, **caractérisé en ce que**, pour recevoir les nervures de cliquet d'arrêt (25, 26), sont formées des fentes (31, 32) qui traversent le boîtier (2, 3) et dont les dimensions correspondent aux dimensions des nervures de cliquet d'arrêt (25, 26).

19. Connecteur selon une ou plusieurs des revendications 1 à 18, **caractérisé en ce que**, dans le conducteur plat (4), sont prévus, en supplément des pistes conductrices, en tant qu'éléments d'immobilisation et de codage, des trous (33) pouvant être traversés par des moyens du dispositif à cliquet d'arrêt (23).

20. Connecteur selon la revendication 19, **caractérisé en ce que** les trous (33) sont traversés par les nervures du cliquet d'arrêt (25, 26) en formant une liaison par sûreté de forme.

21. Connecteur selon la revendication 19 et/ou 20, **caractérisé en ce que** les trous (33) sont alignés avec les fentes (31, 32) du boîtier.

22. Connecteur selon la revendication 10, **caractérisé en ce que** la languette de cliquet d'arrêt (24) s'étend en direction de l'ouverture d'embrochage (10) en formant une partie d'une paroi de couvercle (34), cependant que, dans la paroi de couvercle (19) du boîtier de connecteur conjugué (3), une arête transversale (19a) empêche l'emmanchement du boîtier (2) dans l'état de prémontage.
